# EUROPÄISCHE PATENTSCHRIFT

(11) **EP 0 167 038 B1**
(45) Veröffentlichungstag und Bekanntmachung des Hinweises auf die Patenterteilung: **22.07.1987**
(21) Anmeldenummer: 85107294.2
(22) Anmeldetag: 13.06.1985
(51) Int. Cl.: B60H 1/22

(54) **Verfahren und Einrichtung zur Erkennung des Störzustandes eines mit flüssigem Brennstoff betriebenen Heizgerätes**
Method and apparatus to detect the malfunctioning of a heating apparatus fed with a liquid fuel
Méthode et dispositif de détection du mauvais fonctionnement d'un appareil de chauffage à combustible liquide

(30) Priorität: 16.06.1984 DE 3422451; 26.06.1984 DE 3423466
(43) Veröffentlichungstag der Anmeldung: 08.01.1986
(73) Patentinhaber: Eberspächer, J., 73730 Esslingen (DE)
(72) Erfinder: Reuter, Fritz, D-7300 Esslingen (DE)
(74) Vertreter: Klunker . Schmitt-Nilson . Hirsch

## Beschreibung

Die Erfindung betrifft ein Verfahren und eine Einrichtung zur Erkennung des Störzustandes eines mit flüssigem Brennstoff betriebenen Heizgerätes für Fahrzeuge, wobei dem Heizgerät ein Steuergerät zur Steuerung der Betriebsabläufe, sowie eine Anzeigeeinrichtung zum Anzeigen des Betriebszustandes des Heizgerätes zugeordnet ist, und wobei diese Anzeige durch das Ausgangssignal einer Funktionsprüfschaltung, mit der alle betriebswesentlichen Funktionen nacheinander abgefragt und durch einen Soll/Ist-Vergleich der elektrischen Spannungswerte mittels einer Abfragesteuerung ermittelt werden, bewirkt wird.

Dabei umfaßt der Begriff Heizgerät nicht nur die zur Beheizung eines Fahrzeuginnenraumes vorgesehenen Heizgeräte, sondern auch z. B. in Reisemobilen oder Campingwagen vorgesehene Herde zum Kochen. Als Brennstoff kann dabei auch Heizgas Verwendung finden. Zu den Fahrzeugen werden auch Boote oder Baustelleneinrichtungen wie Raupenfahrzeuge oder Kräne gezählt, in die motorunabhängige Heizgeräte eingebaut sind.

Es sind motorunabhängige Heizgeräte für Fahrzeuge bekannt, deren Stromversorgung über eine fahrzeugeigene Batterie erfolgt. Diese Heizungen weisen ein Steuergerät zur Steuerung des Betriebsablaufes auf. Eine der Heizung zugeordnete Anzeigeeinrichtung zeigt durch Aufleuchten den Schaltzustand der Heizung an, sobald diese eingeschaltet ist. Das Steuergerät hat dabei die Aufgabe, den zeitlichen Betriebsablauf nach einem vorgegebenen Muster zu steuern. Dabei sind insbesondere der Gebläsemotor, die Kraftstoffördereinrichtung und die Zündung so gesteuert, daß ein sicherer Betrieb möglich ist. Gleichzeitig werden die Heizgerätekomponenten in ihrer Funktion sowie dem zeitlichen Ablauf überwacht. Bei Unregelmäßigkeiten sowie Störungsfällen wird das Heizgerät bleibend stillgesetzt. Hierbei bleibt die Ursache für die Heizgerätestillsetzung im Steuergerät gespeichert bis zur Ausschaltung.

Bei den bekannten Heizgeräten ist eine Prüfung der Funktionen der einzelnen Bauteile nur dadurch möglich, daß jedes Bauteil für sich geprüft wird, einschließlich des Steuergerätes. Hierzu ist ein großer Aufwand erforderlich, zumindest das Aufsuchen einer Kundendienstwerkstatt. Eine Überprüfung durch den Betreiber selbst ist bei den bekannten Heizgeräten nicht möglich. Dadurch ist es dem Betreiber auch nicht möglich, kleine Schäden selbst zu beheben und auch die Werkstatt muß erst eine relativ aufwendige Diagnose durchführen, um die Störstelle zu identifizieren.

Es ist ferner ein Diagnosesystem bekannt, das eine Fehlerdarstellung mit Hilfe des Drehzahlmessers und einer Kontrolllampe ermöglicht. Die Einleitung der Diagnose erfolgt über das Herstellen eines Zustandes an Sensoren, der im Fahrbetrieb in der Regel nicht auftritt. Wird bei eingeschalteter Zündung gleichzeitig der Vollast- und Leerlaufschalter betätigt, beginnt der Diagnosevorgang. Auftretende Fehler werden nacheinander zur Anzeige gebracht, wobei ein Betätigen des Bremslichtschalters von einer Fehleranzeige zur nächsten fortschaltet. Eine Tabelle zeigt dem Mechaniker die Zuordnung der Fehler zu der Drehzahlmesseranzeige. Sind alle Fehler dargestellt, beginnt die Anzeige erneut mit dem ersten. Nach Ausschalten der Zündung ist der Diagnosevorgang beendet.

Der vorliegenden Erfindung liegt die Aufgabe zugrunde, für Heizgeräte der gattungsgemäßen art ein Verfahren und eine Einrichtung auf zuzeigen, durch die es möglich ist, ohne zusätzlichen Aufwand, insbesondere ohne Ausbau des Heizgerätes einen aufgetretenen Fehler ohne besondere Fachkenntnisse zu identifizieren. Für das Verfahren und die Einrichtung sollen dabei bewährte und betriebssichere Bauelemente angewendet werden.

Diese Aufgabe wird durch ein Verfahren gemäß Anspruch 1 gelöst, bei dem jedes einzelne Ausgangssignal der Funktionsprüfschaltung zunächst einem Codierer mit nachfolgendem Festwertspeicher für die Ausgabecode, sodann einem Schieberegister mit einem Übernahmetakt für den Ausgabecode in das Schieberegister und einem Ausgabetakt für das Schieberegister und sodann über eine als Verstärker wirkende Leistungsstufe der Anzeige in codierter Form zugeführt wird.

Diese Aufgabe wird durch eine Einrichtung gemäß Anspruch 3 gelöst, die gekennzeichnet ist durch einen der Funktionsprüfschaltung mit Ablaufsteuerung zum Vergleich der Ist/Soll-Spannungswerte an den einzelnen Funktionselementen nachfolgendem Codierer, von dem die Signals einem Festwertspeicher für die Ausgabecode zugeführt werden, sodann einem Schieberegister mit einem Übernahmetakt für den Ausgabecode in das Schieberegister und einem Ausgabetakt für das Schieberegister und ferner eine nachgeschaltete Leistungsstufe als Verstärker und einer Anzeigeeinrichtung zur Anzeige der Ausgabesignale in codierter Form.

Damit erfolgt die Anzeige durch eine Ausgabe der im Steuergerät vorhandenen Zustandssignale bzw. der im Festwertspeicher gespeicherten Zustandssignale, so daß die elektrische Fehlererkennung als Signal an einer zusätzlich z. B. am Armaturenbrett des Fahrzeugs anzuschließenden Betriebslampe erfolgen kann. Anstelle der zusätzlichen Betriebslampe kann auch die bei dem Heizgerät vorhandene Einschaltkontrollampe verwendet werden. Anstelle des abgegebenen Blinkrhythmusses kann auch eine akustische Anzeige erfolgen. In jedem Fall wird das Signal in der von dem vorgeschalteten Codierer vorgegebenen Art angezeigt, so daß der Betreiber den Fehler anhand des Anzeigerhythmusses erkennen kann.

Im folgenden wird eine für das erfindungsgemäße Verfahren zweckdienliche Anordnung anhand eines schematisch dargestellten Ausführungsbeispieles näher erläutert. In den Zeichnungen zeigt:
Fig. 1 eine Blockschaltung für das Heizgerät mit Steuerung und Codeausgabe,
Fig. 2 die Schaltung zur Codeausgabe,
Fig. 3 die Vergleichsschaltung und
Fig. 4 ein Beispiel für einen Ausgabecode, der als Blinkcode oder Signalcode verwendet werden kann.

In der Fig. 1 ist die Blockschaltung für Heizgeräte mit Steuerung und Codeausgabe schematisch und vereinfacht dargestellt. Das Heizgerät 1 ist mit einem Heizungssteuergerät 2 ausgerüstet. Diese Steuergeräte sind bekannt. In dieses Steuergerät 2 wird erfindungsgemäß die Anordnung zur Funktionsanzeige integriert. Diese besteht aus der Abfragesteuerung und Störungserkennung 3 für das Heizgerät 1, dem nachfolgenden Adressenumcodierer 4, dem die Zustandssignale aus der Abfragesteuerung und Störungserkennung 3 zugeführt werden. Es folgt sodann ein R 0 M 5 für den Ausgabecode, von dem aus die Ausgabecode einem Schieberegister 6 zugeführt werden. Zu diesem Schieberegister 6 gehört der Ausgabetakt 7 mit dem Übergabetakt t₁ und dem Schiebetakt t₂. Dem Schieberegister 6 folgt eine Leistungsstufe 8, die bei der in Fig. 2 gezeigten Ausführungsform einen Transistor aufweist und von der aus die Signale der außerhalb des Steuergerätes 2 angeordneten Anzeige 9 zugeführt werden. Dabei kann die Anzeige z. B. durch einen Signaltongeber 9a, eine Diode 9b oder eine Lampe 9c wahlweise oder selektiv erfolgen. In Fig. 4 ist ein Beispiel für einen Ausgabecode gezeigt, dabei ist ein Anzeigeintervall von 10 Sek. dargestellt und im Diagramm dargestellt, daß z. B. die Betriebsfunktionsprüfung zu einem Dauersignal führt, während die Störungssignale als Blinksignale wahrgenommen werden. An den Intervallen der Anzeige kann der Betreiber erkennen, welche Störung vorliegt und entscheiden, ob eine Eigenhilfe möglich ist. In der in Fig. 2 gezeigten Schaltung geben die Positionen 20... 35 die überprüften Funktionen an, die als Zustandssignale im Steuergerät gespeichert sind. Dabei sind gemäß Fig. 4 die Positionen 20... 23 dem Normalbetriebszustand vorbehalten und die Positionen 20...32 einzelnen Störfällen und die Positionen 33...35 als Reservepositionen frei. Die Abfrage erfolgt dabei beispielsweise nach einer Schaltung gemäß Fig. 3. Dort ist eine Schaltung aufgezeigt, die eine 3- wertige Aussage ermöglicht. Nach dieser Schaltung wird der Sollwiderstand Rs (Punkt A) mit dem Istwiderstand Rx (Punkt B) der zu prüfenden Einheit verglichen. Sind beide Potentiale gleich, reagieren die beiden Gatter C und D in gleicher Weise und leiten dem Gatter E je ein Signal zu, das die Ausgabe eines Potentiales Y ergibt und die Meldung "Anlage in Ordnung" an den folgenden Mikroprozessor oder Codierer 4 weitergibt und von dort in den Testspeicher 5 gelangt. Damit ist dieser Abfrageschritt beendet und das nächste Element kann geprüft werden. Ist das Potential B gegenüber dem Potential A zu niedrig, wird das Gatter C nicht ansprechen und zum Gatter E keine Meldung "Anlage in Ordnung" erfolgen. Dies wäre z. B. bei einem Kurzschluß des zu prüfenden Elementes der Fall. Ist jedoch das Potential B gegenüber dem Potential A zu hoch, so wird dem Gatter F über eine Zenerdiode ein Signal zugeführt. Das ergibt dann eine Meldung, daß das zu prüfende Element oder dessen Anschlußleitung eine Unterbrechung aufweist.

Der Codierer 4 wirkt als Adressenumcodierer und verwandelt die Zustandssignale von der Abfragesteuerung in Binär-Codes, die sodann an den Testwertspeicher, einen R 0 M für Ausgabecodes, weitergeleitet werden. Das nachfolgende Schieberegister 6 gibt die Signale an die Leistungsstufe 8 weiter. Dabei wird der Ausgabecode aus dem Testspeicher 5 in Abhängigkeit von dem Übergabetakt t, mit einer Taktperiodendauer von im Ausführungsbeispiel 10 s an das Schieberegister 6 übergeben und dann in Abhängigkeit von dem Schiebetakt t₂ durch das Schieberegister 6 geschoben und an die Leistungsstufe 8 abgegeben. Vor der Anzeige 9a/9b/9c ist im Ausführungsbeispiel ein Verstärker 8 als Leistungsstufe angeordnet.

## Patentansprüche

1. Verfahren zur Erkennung des Störzustandes eines mit flüssigem Brennstoff betriebenen Heizgerätes für Fahrzeuge, wobei dem Heizgerät ein Steuergerät (2) zur Steuerung der Betriebsabläufe sowie eine Anzeigeeinrichtung (9) zum Anzeigen des Betriebszustandes des Heizgerätes zugeordnet sind, und wobei diese Anzeige durch das Ausgangssignal einer Funktionsprüfschaltung (3), mit der alle betriebswesentlichen Funktionen nacheinander abgefragt und durch einen Soll/Ist-Vergleich der elektrischen Spannungswerte (A, B) mittels einer Abfragesteuerung ermittelt werden, bewirkt wird, dadurch gekennzeichnet, daß jedes Ausgangssignal (Y) der Funktionsprüfschaltung (3) zunächst in einen Adressencode (4) umgesetzt und dann unter der entsprechenden Adresse Zugriff zu einem Festwertspeicher (5) genommen wird, in dem verschiedenen Störungen zugeordnete Ausgabecodes gespeichert sind, daß der von dem Festwertspeicher (5) abgegebene Ausgabecode in Abhängigkeit von einem Übergabetakt (t₁) an ein Schieberegister (6) übergeben und dort in Abhängigkeit von einem Schiebetakt (t₂) durch das Schieberegister (6) geschoben und dann in codierter Form der Anzeigeeinrichtung (9) zugeführt wird.

2. Verfahren nach Anspruch 1, dadurch gekennzeichnet, daß jedes der verschiedenen Ausgangssignale der Anzeigeeinrichtung (9) codiert in Form einer sich periodisch wiederholenden Folge von kurzen und langen Anzeigesteuersignalen zugeführt wird.

3. Einrichtung zur Erkennung des Störzustandes eines mit flüssigem Brennstoff betriebenen Heizgerätes für Fahrzeuge, wobei dem Heizgerät ein Steuergerät (2) zur Steuerung der Betriebsabläufe sowie eine Anzeigevorrichtung (9) zum Anzeigen des Betriebszustandes des Heizungsgerätes zugeordnet sind, und wobei diese Anzeige durch das Ausgangssignal einer Funktionsprüfschaltung (3), mit der alle betriebswesentlichen Funktionen nacheinander abgefragt und durch einen Soll/Ist-Vergleich der elektrischen Spannungswerte (A, B) mittels einer Abfragesteuerung ermittelt werden, bewirkt wird, dadurch gekennzeichnet, daß die Funktionsprüfschaltung (3) eine Ablaufsteuerungsvorrichtung und Spannungsvergleichseinrichtungen (C, D, E, F) zum Vergleich der Ist/Soll-Spannungswerte an den einzelnen Funktionselementen (Rx) aufweist, daß der Funktionsprüfschaltung (3) ein Codierer (4) zum Codieren der Zustandssignale (Y) nachgeschaltet ist, daß dem Codierer (4) ein Festwertspeicher (5) nachgeschaltet ist, in dem den codierten Zustandssignalen zugeordnete Ausgabecodes gespeichert sind, und daß dem Festwertspeicher (5) ein Schieberegister (6) nachgeschaltet ist, in das der jeweilige Ausgabecode in Abhängigkeit von einem Übergabetakt (t₁) eingegeben und in Abhängigkeit von einem Schiebetakt (t₂) verschoben und in codierter Form der Anzeigeeinrichtung (9) zugeführt wird.

4. Einrichtung nach Anspruch 3, dadurch gekennzeichnet, daß zwischen den Ausgang des Schieberegisters (6) und die Anzeigeeinrichtung (9) eine als Verstärker dienende Leistungsstufe (8) geschaltet ist.

5. Einrichtung nach Anspruch 3 oder 4, dadurch gekennzeichnet, daß sie in das Steuergerät (2) des Heizgerätes integriert ist.

## Claims

1. A method of detecting the malfunctioning of a liquid-fuel-operated heating apparatus for vehicles, in which the heating apparatus has associated therewith a control apparatus (2) for controlling the operations and an indication means (9) for indicating the operational condition of the heating apparatus, said indication being effected by the output signal of a performance test circuit (3) by means of which all functions essential to the operation are successively scanned and ascertained by means of a scanning control by a comparison of the nominal and actual values of the electrical voltages (A, B), characterized in that each output signal (Y) of the performance test circuit (3) is first converted into an address code (4) and, then, access is taken under the corresponding address to a read-only memory (5) in which output codes associated with various malfunctions are stored, that the output code issued by the read-only memory (5) is transferred to a shift register (6) as a function of a transfer clock (t₁) and is shifted there through the shift register (6) as a function of a shift clock (t₂) and is then supplied to the indication means (9) in coded form.

2. A method according to claim 1, characterized in that each one of the various output signals of the indication means (9) is supplied in coded manner in the form of a periodically repetitive series of short and long indication control signals.

3. A means for detecting the malfunctioning of a liquid-fuel-operated heating apparatus for vehicles, in which the heating apparatus has associated therewith a control apparatus (2) for controlling the operations and an indication means (9) for indicating the operational condition of the heating apparatus, said indication being effected by the output signal of a performance test circuit (3) by means of which all functions essential to the operation are successively scanned and ascertained by means of a scanning control by a comparison of the nominal and actual values of the electrical voltages (A, B), characterized in that the performance test circuit (3) comprises an operation control means and voltage comparison means (C, D, E, F) for comparing the actual/nominal voltage values on the individual functional elements (Rx), that the performance test circuit (3) is followed by a coder (4) for coding the condition signals (Y), that the coder (4) is followed by a read-only memory (5) in which output codes associated with the coded condition signals are stored, and that the read-only memory (5) is followed by a shift register (6) into which the particular output code is input as a function of a transfer clock (t₁) and shifted as a function of a shift clock (t₂) and supplied to the indication means (9) in coded form.

4. A means according to claim 3, characterized in that a power stage (8) serving as an amplifier is connected between the output of the shift register (6) and the indication means (9).

5. A means according to claim 3 or 4, characterized in that it is integrated in the control apparatus (2) of the heating apparatus.

## Revendications

1. Procédé pour détecter l'état de dérangement d'un appareil de chauffage fonctionnant avec du combustible liquide, pour véhicules, dans lequel un appareil de commande (2) pour commander le cours de la marche et des moyens indicateurs (9) pour indiquer l'état de fonctionnement de l'appareil de chauffage sont associés à celui-ci, lesdits moyens indicateurs étant activés par le signal de sortie d'un circuit (3) de contrôle de fonctions, avec lequel toutes les fonctions essentielles pour la marche sont l'objet d'interrogations successives et sont déterminées au moyen d'une commande d'interrogation, par une comparaison entre valeurs théoriques et valeurs réelles des valeurs de tension électriques (A, B), caractérisé en ce que l'on convertit d'abord chaque signal de sortie (Y) du circuit de contrôle de fonctions (3) en un code d'adresse (4), puis on accède, à l'adresse correspondante, a une mémoire de valeurs fixes (5) dans laquelle sont stockés des codes de sortie attribués aux divers dérangements, en ce que le code de sortie délivré par la memoire de valeurs fixes (5) est transmis, en fonction d'un signal d'horloge pour transfert (tₗ), à un registre à décalage (6) dans lequel il est déplacé en fonction d'un signal d'horloge pour decalage (t₂), puis est transmis sous forme codée aux moyens indicateurs (9).

2. Procédé selon revendication 1, caractérisé en ce que chacun des divers signaux de sortie est transmis aux moyens indicateurs (9) en étant codé sous la forme d'une suite periodiquement répétée de signaux de commande d'indication courts et longs.

3. Dispositif pour détecter l'état de dérangement d'un appareil de chauffage fonctionnant avec du combustible liquide, pour véhicules, dans lequel un appareil de commande (2) pour commander le cours de la marche et des moyens indicateurs (9) pour indiquer l'état de fonctionnement de l'appareil de chauffage sont associés à celui-ci, lesdits moyens indicateurs étant activés par le signal de sortie d'un circuit (3) de contrôle de fonctions, avec lequel toutes les fonctions essentielles pour la marche sont l'objet d'interrogations successives et sont déterminées au moyen d'une commande d'interrogation, par une comparaison entre valeurs théoriques et valeurs réelles des valeurs de tension électriques (A, B), caractérisé en ce que le circuit de contrôle de fonctions (3) présente un dispositif de commande de cours et des moyens de comparaison de tension (C, D, E, F) pour comparer les valeurs de tension théorique et effective des éléments fonctionnels individuels (Rx), en ce que ce circuit de contrôle de fonctions (3) est suivi d'un codeur (4) pour coder les signaux d'état (Y), en ce que le codeur (4) est suivi d'une mémoire de valeurs fixes (5) dans laquelle sont stockés des codes de sortie attribués aux signaux d'état codés, et en ce que la mémoire de valeurs fixes (5) est suivie d'un registre à décalage (6) dans lequel le code de sortie considéré est à chaque fois introduit en fonction d'un signal d'horloge pour transfert (tᵢ) et déplacé en fonction d'un signal d'horloge pour décalage (t₂), puis transmis sous forme codée aux moyens indicateurs (9).

4. Dispositif selon revendication 3, caractérisé en ce qu'un étage de puissance (8) servant d'amplificateur est intercalé entre la sortie du registre à décalage (6) et les moyens indicateurs (9).

5. Dispositif selon revendication 3 ou 4, caractérisé en ce qu'il est intégré dans l'appareil de commande (2) de l'appareil de chauffage.
